# DEMANDE DE BREVET EUROPEEN

(11) **EP 0 957 229 A1**
(43) Date de publication de la demande: **17.11.1999**
(21) Numéro de dépôt: 98401160.1
(22) Date de dépôt: 14.05.1998
(51) Int. Cl.: E06B 9/04

(54) **Dispositif de fermeture articulé pour ouverture de bâtiment**

(71) Demandeur: GMS, 28380 Saint Remy sur Avre (FR)
(72) Inventeur: Garlatti, Jean-Marc, 28100 Dreux (FR)
(74) Mandataire: Debay, Yves

(57) **Abrégé**

La présente invention concerne un dispositif de fermeture articulé pour ouverture de bâtiment (1) à deux vantaux (20g, 20d) comportant des barreaux (24) espacées et/ou croisées caractérisé en ce que les deux vantaux (20g, 20d) ont en vue de dessus sensiblement la forme d'un L et sont articulés chacun sensiblement au niveau de l'extrémité du pied du L autour d'un bord latéral vertical respectif de l'encadrement de l'ouverture, les deux vantaux (20g, 20d) étant disposés symétriquement sur l'encadrement (1) de l'ouverture et ayant des dimensions permettant, en position de fermeture, l'alignement des vantaux (20g, 20d) dans l'ouverture, les pieds des L formés par les vantaux (20g, 20d) étant parallèles et en vis-à-vis des bords latéraux de l'encadrement et, en position d'ouverture, le dégagement latéral des vantaux (20g, 20d) le long des deux côtés respectifs de l'encadrement (1), les vantaux (20g, 20d) étant dégagés chacun éventuellement par dessus un volet (2g, 2d) articulé respectif ouvert, l'angle formé par chaque vantail (20,g, 20d) en L suivant sensiblement l'angle formé par le coin de chaque bord latéral de l'ouverture, et en ce que les bords verticaux de l'extrémité de chaque vantail (20g, 20d) destinés à s'emboîter sont pourvus de moyens (9h, 9b, respectivement 12h, 12b) de verrouillages complémentaires et commandables par un opérateur.

## Description

La présente invention concerne un dispositif de fermeture articulé pour ouverture de bâtiment. L'invention concerne plus particulièrement un dispositif de fermeture articulé de sécurité, destiné à être disposé dans l'encadrement d'un bâtiment, par exemple entre une fenêtre intérieure et les volets extérieurs d'une l'ouverture.

Il est connu des systèmes de fermeture d'ouvertures de bâtiments constitués de barreaux rendus solidaires de l'encadrement et destinées à empêcher toute intrusion dans le bâtiment lorsque la fenêtre est ouverte ou fracturée. Cependant ces systèmes ont pour inconvénient principal le fait qu'ils sont fixes. En effet, lors de leur présence dans le bâtiment, les occupants peuvent souhaiter des ouvertures dépourvues de barreaux.

Un but de l'invention est de proposer un dispositif de fermeture d'une ouverture de bâtiment sûr, simple de structure, pouvant être ouvert aisément de façon à dégager l'ouverture et palliant les inconvénients de l'art antérieur.

Ce but est atteint par le fait que dans le dispositif de fermeture articulé pour ouverture de bâtiment à deux vantaux comportant des barreaux espacées et/ou croisées, les deux vantaux ont en vue de dessus sensiblement la forme d'un L et sont articulés chacun sensiblement au niveau de l'extrémité du pied du L autour d'un bord latéral vertical respectif de l'encadrement de l'ouverture, les deux vantaux étant disposés symétriquement sur l'encadrement de l'ouverture et ayant des dimensions permettant, en position de fermeture, l'alignement des vantaux dans l'ouverture, les pieds des L formés par les vantaux étant parallèles et en vis-à-vis des bords latéraux de l'encadrement et, en position d'ouverture, le dégagement latéral des vantaux le long des deux côtés respectifs de l'encadrement, les vantaux étant dégagés chacun éventuellement par dessus un volet articulé respectif ouvert, l'angle formé par chaque vantail en L suivant sensiblement l'angle formé par le coin de chaque bord latéral de l'ouverture, et en ce que les bords verticaux de l'extrémité de chaque vantail destinés à s'emboîter sont pourvus de moyens de verrouillages complémentaires et commandables par un opérateur.

Selon une autre particularité le bord vertical de l'extrémité de chaque vantail venant s'emboîter avec le vantail adjacent est pourvu d'une poutre verticale respective de section transverse en L, les deux poutres en L étant montées de façon inversée sur les deux vantaux de façon que, en position de fermeture, les deux poutres en L s'emboîtent pour former un tube de section sensiblement carré ou rectangulaire, les moyens de verrouillages respectifs des deux vantaux étant situés sur deux faces des deux poutres respectives qui sont perpendiculaires en position de fermeture des vantaux.

Selon une autre particularité les moyens de verrouillages respectifs des deux vantaux sont constitués d'une part sur un premier vantail d'au moins un dispositif de serrure de type crémone commandant le mouvement symétrique de deux tringles verticales pourvue chacune d'un doigt d'accrochage, et, d'autre part, d'au moins deux crochets fixes et solidaires d'un second vantail, l'actionnement de la serrure par l'opérateur commandant les translations des tringles dans le sens de la prise ou non des doigts dans les crochets respectifs.

Selon une autre particularité lors de la translation des tringles dans le sens de la prise des doigts dans les crochets, l'extrémité libre de chaque tringle s'engage contre une butée ou dans un logement respectif formés dans les parties respectivement supérieure et inférieures de l'encadrement de l'ouverture et contribuant au verrouillage du dispositif de fermeture.

Selon une autre particularité chaque vantail est monté articulé en au moins deux points situés à des hauteurs différentes chaque articulation étant formée par le montage d'une extrémité d'un vantail entre deux pattes parallèles d'une plaque support rendue solidaire des parois latérales de l'encadrement, un alésage vertical étant ménagé d'une part dans les deux pattes et d'autre part dans l'extrémité du vantail montée entre les deux pattes, pour permettre le montage du vantail au moyen d'un axe de solidarisation logé simultanément dans les alésages respectifs des pattes et de l'extrémité du vantail, les extrémités des vantaux montées articulées entre les pattes respectives étant pourvues chacune d'au moins un logement transverse à l'alésage prévu pour l'axe et débouchant dans cet alésage, chaque logement étant prévu pour une tige ou vis de blocage respective logée simultanément dans le corps du vantail et dans un logement transversal ménagé dans l'axe de solidarisation respectif, les vis étant destinées à bloquer le démontage des axes de solidarisation.

Selon une autre particularité les extrémités des logements destinés à accueillir les têtes des tiges ou vis de blocage respectives sont situées sur la face des vantaux disposées, en position de fermeture des vantaux, en vis à vis d'une plaque respective, et/ou en vis-à-vis de la face latérale respective de l'encadrement, de façon que la présence des tiges ou vis de blocage soit cachée pour un observateur lorsque le dispositif est en position fermée.

Selon une autre particularité de la résine renforce la solidité du montages des tiges ou vis de blocage dans les logements complémentaires des vantaux et axes de solidarisation respectifs.

Selon une autre particularité chaque vantail est constitué d'au moins deux barres en L horizontales dans lesquelles sont montés des barreaux verticaux parallèles, les vantaux étant montés articulés par rapport à l'encadrement de l'ouverture au niveau des extrémités respectives des pieds des L formés par les barres horizontales.

Selon une autre particularité le dispositif de fermeture est disposé en vis-à-vis d'une fenêtre d'obturation de l'ouverture, l'orifice d'introduction d'une clé de commande des moyens de verrouillages des deux vantaux étant situé en vis-à-vis de la fenêtre, les dimensions des vantaux et leur disposition sur l'encadrement étant déterminées de façon qu'en position fermée, la distance séparant les moyens de verrouillage de la fenêtre fermée est inférieure à la distance nécessaire pour permettre l'introduction, par un opérateur et de l'extérieur du bâtiment, de la clé dans l'orifice de la serrure des moyens de verrouillages des deux vantaux.

D'autres particularités et avantages de la présente invention apparaîtront plus clairement à la lecture de la description ci-après faite en référence aux dessins annexés dans lesquels:
- la figure 1 représente une vue de face, de l'extérieur du bâtiment, du dispositif de fermeture selon l'invention en position de fermeture,
- la figure 2 représente une vue en coupe transversale selon AA du dispositif de la figure 1,
- la figure 3 représente une vue en coupe transversale du dispositif de la figure 1, en position d'ouverture,
- la figure 4 représente une vue en perspective schématique et partielle du dispositif de la figure 1, illustrant le montage articulé des vantaux selon l'invention,
- la figure 5 représente une vue de dessus d'une extrémité d'un vantail montée articulée sur un support du dispositif de l'invention,
- la figure 6 représente une vue de côté de l'ensemble support-vantail de la figure 5,
- la figure 7 représente une vue en coupe selon BB de la figure 6,
- la figure 8 représente une vue en perspective partielle et schématique du dispositif de la figure 1, illustrant les moyens de verrouillages de l'invention,
- la figure 9 représente une vue en coupe transversale et en position ouverte du dispositif de fermeture, dans un second mode de réalisation de l'invention
- la figure 10 représente une vue en coupe transversale et partielle illustrant le verrouillage des deux vantaux du dispositif de la figure 9,
- la figure 11 représente une vue suivant F de la figure 10,
- la figure 12 représente une vue en coupe selon CC de la figure 11.

L'invention va à présent être décrite en référence aux figures 1 à 8. Le dispositif de fermeture de sécurité articulé pour ouverture de bâtiment (1), ou dispositif de fermeture, est constitué de deux vantaux (20g, 20d) symétriques et montés articulés chacun autour d'un bord latéral vertical respectif de l'encadrement (1). Les deux vantaux (20g, 20d) ainsi que la plupart des éléments référencés sont désignés par les mêmes références numériques augmentées des lettres g ou d suivant qu'il s'agit d'éléments situés à gauche ou à droite pour un observateur qui regarde l'ouverture depuis l'extérieur du bâtiment (1). Chaque vantail (20g, 20d) est constitué d'une paire de barres en L horizontales (3A, 3B) respectivement (13A, 13B) et dans lesquelles sont montés des barreaux (24) parallèles et verticaux. Les deux barres de chaque paires de barres (3A, 3B; 13A, 13B) sont situées respectivement sensiblement en partie supérieure et inférieure des vantaux (20g, 20d) respectifs. Les barres (3A, 3B, 13A, 13B) en L horizontales sont montées articulées au niveau de l'extrémité du pied du L sur des supports (4) rendus solidaires des bords latéraux de l'encadrement (1) de l'ouverture. Le montage articulé des vantaux (20g, 20d) sur les supports (4) respectifs est décrit ci-après. Les deux vantaux (20g, 20d) sont pivotants autour de deux axes verticaux respectifs situés à proximité du bord de l'encadrement qui est en vis-à-vis de l'extérieur du bâtiment (1). Dans l'exemple de réalisation des figures 1 à 3, le dispositif de fermeture est disposé entre deux volets (2g, 2d) situés du côté extérieur au bâtiment (1) et une fenêtre (23) située du côté intérieur au bâtiment (1). Les barres (3A, 3B, 13A, 13B) en L des deux vantaux (20g, 20d) ont des dimensions déterminées et sont montées articulées sur l'encadrement de manière à ce que, en position de fermeture, les pieds des barres (3A, 3B, 13A, 13B) en L soient parallèles et en vis-à-vis d'un bord latéral respectif de l'encadrement et que les branches du L les plus longues soient alignées en vis-à-vis de la fenêtre (23) et parallèles à cette dernière. Les dimensions et emplacements des barres (3A, 3B, 13A, 13B) en L formant les vantaux (20g, 20d) sont également déterminées pour permettre, en position d'ouverture du dispositif (figure 3), le dégagement latéral des vantaux (20g, 20d) le long des deux côtés respectifs de l'encadrement (1), par-dessus les volets (2g, 2d) respectifs qui eux aussi sont en position ouverte le long des murs du bâtiment (1). Dans cette position d'ouverture les pieds des barres (3A, 3B, 13A, 13B) en L sont sensiblement parallèles aux bords latéraux respectifs de l'encadrement et les branches les plus longues des barres (3A, 3B, 13A, 13B) en L sont elles sensiblement parallèles à un volet (2g, 2d) ouvert respectif. Bien sûr, l'invention ne se limite pas à cet exemple de réalisation. Ainsi, les vantaux (20g, 20d) peuvent ne pas être symétriques c'est à dire qu'ils peuvent par exemple avoir des longueurs transverses différentes. Les vantaux (20g, 20d) peuvent également comporter plus de deux barres horizontales en L dans lesquelles sont montés les barreaux (24). De même, ces barres horizontales en L peuvent porter chacune un cadre rectangulaire de dimensions correspondant à la moitié de l'ouverture du bâtiment, les extrémités des barreaux (24) pouvant être rendues solidaires de ce cadre. L'extrémité articulée de chaque barre (3A, 3B, 13A, 13B) en L est montée entre deux pattes (14A, 14B, figure 4) horizontales et parallèles d'une plaque (4) support respective rendue solidaire de l'encadrement. Les plaques (4) supports sont par exemple sensiblement rectangulaires et pourvues sur leur longueur de perçages (5) prévus pour des moyens de fixations des plaques (4) sur les parois latérales de l'encadrement. Ces moyens de fixation des plaques (4) supports peuvent par exemple être constitués de vis. Un alésage (114) vertical de même diamètre est ménagé d'une part dans les deux pattes (14A, 14B) et d'autre part (16) dans l'extrémité du vantail (20g, 20d) montée entre les pattes (14A, 14B), pour permettre le montage du vantail (20g, 20d) entre les pattes au moyen d'un axe (6) de solidarisation logé simultanément dans les alésages (114) des pattes (14A, 14B) et (116) de l'extrémité du vantail (20g, 20d). Les barres (3A, 3B, 13A, 13B) en L, les barreaux (24) et l'ensemble support (4) pourvu de pattes (14A, 14B) peuvent être constitués d'un matériau métallique. Aussi, et de façon avantageuse, les extrémités des barres (3A, 3B, 13A, 13B) en L montées articulées entre les paires de pattes (14A, 14B) respectives peuvent être pourvues sur leurs faces supérieures et inférieures en contact avec les pattes (14A, 14B) d'une couche (8) d'un revêtement anti-frottements. Les extrémités des vantaux (20g, 20d) montées articulées entre les pattes (14A, 14B) respectives sont pourvues chacune d'un filetage (17) horizontal, perpendiculaire à l'alésage (16) respectif, les axes de symétrie du filetage (17) et de l'alésage (16) étant sécants. Les filetages (17) sont prévus chacun pour une vis (27) de blocage destinée à être logée simultanément dans l'épaisseur d'une barre (3A, 3B, 13A, 13B) horizontale en L et dans un filetage (37) transverse ménagé dans un axe (6) respectif. Ainsi, les vis (27) bloquent le démontage des axes (6) de solidarisation des vantaux. Avantageusement, les filetages (17) destinés à accueillir les vis (27) de blocage peuvent être ménagés sur les faces des barres (3A, 3B, 13A, 13B) en L qui sont situées, en position de fermeture des vantaux, en vis-à-vis d'une plaque (4) support respective. De plus, l'extrémité des filetages (17) destinés aux vis (27) de blocage sont non-débouchants de l'autre côté de l'épaisseur de la barre (3A, 3B, 13A, 13B) respective. Ainsi, en position fermée des vantaux (20g, 20d) la présence des vis (27) de blocage est cachée à un observateur extérieur. De manière avantageuse également, de la résine peut renforcer la solidité du montage des vis (27) de blocage dans les filetages des vantaux (20g, 20d) et axes (6) respectifs. Sur l'extrémité libre des barres (3A, 3B; 13A, 13B) en L d'un même vantail (20g, 20f) est rendue solidaire une poutre (21g, 21d) verticale respective de section transverse en L. Chaque poutre en L a une face parallèle au plan contenant les barreaux (24) du vantail et une face perpendiculaire à ce même plan contenant les barreaux. Les deux poutres (21g, 21d) en L sont disposées de manière inversée sur les vantaux (20g, 20d) respectifs de façon que, en position de fermeture, les deux poutres (21g, 21d) en L s'emboîtent pour former un tube de section sensiblement carrée ou rectangulaire. Les deux poutres (21g, 21d) portent les moyens (9, 12) de verrouillages complémentaires des deux vantaux (20g, 20d). Ces moyens de verrouillage (9, 12) complémentaires sont situés chacun sur une face d'une poutre (21g, 21d) respective. Les deux faces des poutres portant les moyens de verrouillage (9, 12) complémentaires sont perpendiculaires en position de fermeture du dispositif. Un premier (20g, figure 8) vantail, ou vantail de gauche, porte, sur la face de sa poutre (21g) en L qui est parallèle au plan contenant les barreaux (24) et située a l'intérieur du L formé par la poutre (20g), un dispositif de serrure (19) de type crémone. A cet effet, une ouverture prévue pour le passage du cylindre (219) de la serrure (19) est ménagée dans la face de la poutre (20g) qui porte le dispositif de serrure (19). L'orifice du cylindre (219) destiné à une clé (119) de commande de la serrure (19) est ainsi située en vis-à-vis de la fenêtre (23, figures 2 et 3). Le dispositif de serrure (19) commande les mouvements de translation verticales et symétriques de deux tringles respectivement supérieure (9h) et inférieure (9b). Chaque tringle (9h, 9b) est pourvue d'un doigt d'accrochage (109h), respectivement (109b), sensiblement horizontal et orienté en direction du bord vertical du vantail (20d) adjacent. Le doigt (109h, 109b) d'accrochage de chaque tringle est destiné à coopérer avec un crochet (12h, 12b) respectif solidaire de la poutre (21d) du second vantail (20d), ou vantail de droite. Les deux crochets (12h, 12b) sont rendus solidaires de la face de la poutre (21d) en L qui est perpendiculaire au plan contenant les barreaux (24) du vantail (20d), à l'intérieur du L formé par cette poutre (20d). Les deux crochets (12h, 12b) sont situés respectivement en partie supérieure et inférieure de la poutre (21d) en L du second vantail (20d) et sont symétriques par rapport à un plan horizontal. Cette disposition des moyens (9h, 9b; 12h, 12b) de verrouillage complémentaires est telle que lorsque les deux vantaux (20d, 20g) sont en position fermée, les moyens de verrouillage sont situés à l'intérieur du tube à section carrée ou rectangulaire formé par les deux poutres (21g, 21d) à section en L. En tournant la clé (119) dans la serrure (19), l'opérateur commande la translation des tringles (9h, 9b) et suivant le sens de rotation de la clé (119), les doigts (109h, 109b) d'accrochage viennent ou non en prise dans les crochets (12h, 12b) respectifs. L'opérateur peut ainsi commander le verrouillage des vantaux (20g, 20d) qui referment l'ouverture. Lors de la translation des tringles (9h, 9b) dans le sens de la prise des doigts (109h, 109b) dans les crochets (12h, 12b), l'extrémité libre de chaque tringle (9h, 9b) s'engage le long d'une butée (10, 11) respective situées respectivement dans les parties respectivement supérieure et inférieure de l'encadrement de l'ouverture. Les butées (10, 11) sont constituées chacune d'une plaque en L rendue solidaire de l'encadrement par une première de ses faces et bloquant, par une seconde face, l'ouverture des vantaux (20g, 20d) en formant une butée pour une extrémité de tringle (9h, 9b) respective. Bien sûr, ces butées supérieure (10) et inférieure (11) peuvent être remplacées par des logements formés respectivement dans les parties supérieure et inférieures de l'encadrement de l'ouverture et destinés à accueillir les extrémités des tringles (9h, 9b) lors du verrouillage du dispositif. Avantageusement, les dimensions et dispositions des vantaux (20g, 20d) du dispositif de fermeture sont déterminées de façon que lorsque les vantaux (20g, 20d) et la fenêtre sont fermés, la distance séparant l'entrée du cylindre (219) de la serrure (19) de la fenêtre (23) fermée soit inférieure à la distance minimale nécessaire pour permettre l'introduction, par un opérateur et de l'extérieur du bâtiment (1), de la clé (119). De cette façon, la sûreté du dispositif de fermeture s'en trouve augmentée.

Bien entendu, l'invention ne se limite pas à l'exemple de réalisation décrit ci dessus. Par exemple, la disposition et le nombre des moyens (9h, 9b, 12h; 12b) de verrouillage des vantaux (20g, 20d) peuvent être différents.

Les figures 8 à 12 représente le dispositif de fermeture dans un autre mode de réalisation de l'invention. Le mode de réalisation du dispositif de fermeture des figures 8 à 12 diffère de celui décrit ci-dessus uniquement par la disposition des moyens (9, 12) de verrouillage sur les poutres (21g, 21d) en L respectives des deux vantaux. Les éléments identiques à ceux décrits ci-dessus sont désignés par les mêmes références numériques. Dans la variante de réalisation des figures 9 à 12, le dispositif de serrure (19) à tringles (9h, 9b) de type crémone est situé sur un premier (20g) vantail, sur la face de la poutre (21g) en L qui est parallèle au plan contenant les barreaux (24) et située à l'extérieur du L formé par la poutre (20g). C'est à dire que le système de serrure (19) à tringles (9h, 9b) est situé en vis-à-vis de la fenêtre lorsque les deux vantaux (20g, 20d) à barreaux (24) sont en position de fermeture. Les crochets (12h, 12b) complémentaires du système de verrouillage sont quant à eux solidaires de la face de la poutre (21d) du second vantail (20d) qui est perpendiculaire au plan contenant les barreaux (24) du vantail (20d), à l'intérieur du L formé par cette poutre (20d). Les crochets (12h, 12b) font légèrement saillie transversalement par rapport à la poutre pour permettre la prise des doigts (109h, 109b) d'accrochage des tringles (9h, 9b) dans les crochets (12h, 12b) (figures 8 et 10). Dans cette disposition, les moyens (9h, 9b;12h, 12b) de verrouillage ne sont pas situés entièrement à l'intérieur du tube formé par les deux poutres (21g, 21d) en L lorsque les deux vantaux (20g, 20d) sont en position fermée.

On comprend que l'on a ainsi un dispositif de fermeture d'une ouverture de bâtiment d'une grande sécurité et très souple d'utilisation.

D'autres modifications à la portée de l'homme de métier font également partie de l'esprit de l'invention.

## Revendications

1. Dispositif de fermeture articulé pour ouverture de bâtiment (1) à deux vantaux (20g, 20d) comportant des barreaux (24) espacées et/ou croisées caractérisé en ce que les deux vantaux (20g, 20d) ont en vue de dessus sensiblement la forme d'un L et sont articulés chacun sensiblement au niveau de l'extrémité du pied du L autour d'un bord latéral vertical respectif de l'encadrement de l'ouverture, les deux vantaux (20g, 20d) étant disposés symétriquement sur l'encadrement (1) de l'ouverture et ayant des dimensions permettant, en position de fermeture, l'alignement des vantaux (20g, 20d) dans l'ouverture, les pieds des L formés par les vantaux (20g, 20d) étant parallèles et en vis-à-vis des bords latéraux de l'encadrement et, en position d'ouverture, le dégagement latéral des vantaux (20g, 20d) le long des deux côtés respectifs de l'encadrement (1), les vantaux (20g, 20d) étant dégagés chacun éventuellement par dessus un volet (2g, 2d) articulé respectif ouvert, l'angle formé par chaque vantail (20,g, 20d) en L suivant sensiblement l'angle formé par le coin de chaque bord latéral de l'ouverture, et en ce que les bords verticaux de l'extrémité de chaque vantail (20g, 20d) destinés à s'emboîter sont pourvus de moyens (9h, 9b, respectivement 12h, 12b) de verrouillages complémentaires et commandables par un opérateur.

2. Dispositif de fermeture articulé selon la revendication 1 caractérisé en ce que le bord vertical de l'extrémité de chaque vantail (20g, 20d) venant s'emboîter avec le vantail (20d, 20g) adjacent est pourvu d'une poutre (21g, 21d) verticale respective de section transverse en L, les deux poutres (21g, 21d) en L étant montées de façon inversée sur les deux vantaux (20g, 20d) de façon que, en position de fermeture, les deux poutres (21g, 21d) en L s'emboîtent pour former un tube de section sensiblement carré ou rectangulaire, les moyens (9, 12) de verrouillages respectifs des deux vantaux (20g, 20d) étant situés sur deux faces des deux poutres (21g, 21d) respectives qui sont perpendiculaires en position de fermeture des vantaux (20g, 20d).

3. Dispositif de fermeture articulé selon la revendication 1 ou 2 caractérisé en ce que les moyens (9, 12) de verrouillages respectifs des deux vantaux (20g, 20d) sont constitués d'une part sur un premier (20g) vantail d'au moins un dispositif de serrure (19) de type crémone commandant le mouvement symétrique de deux tringles (9h, 9b) verticales pourvue chacune d'un doigt (109h, 109b) d'accrochage, et, d'autre part, d'au moins deux crochets (12h, 12b) fixes et solidaires d'un second (20d) vantail, l'actionnement de la serrure (19) par l'opérateur commandant les translations des tringles (9h, 9b) dans le sens de la prise ou non des doigts (109h, 109b) dans les crochets (12h, 12b) respectifs.

4. Dispositif de fermeture articulé selon la revendication 3 caractérisé en ce que lors de la translation des tringles (9h, 9b) dans le sens de la prise des doigts (109h, 109b) dans les crochets (12h, 12b), l'extrémité libre de chaque tringle (9h, 9b) s'engage contre une butée ou dans un logement (10, 11) respectif formés dans les parties respectivement supérieure et inférieures de l'encadrement de l'ouverture et contribuant au verrouillage du dispositif de fermeture.

5. Dispositif de fermeture articulé selon l'une quelconque des revendications 1 à 4 caractérisé en ce que chaque vantail (20g, 20d) est monté articulé en au moins deux points situés à des hauteurs différentes chaque articulation étant formée par le montage d'une extrémité d'un vantail (20g, 20d) entre deux pattes parallèles (14A, 14B) d'une plaque (4) support rendue solidaire des parois latérales de l'encadrement, un alésage (114) vertical étant ménagé d'une part dans les deux pattes (14A, 14B) et d'autre part (16) dans l'extrémité du vantail (20g, 20d) montée entre les deux pattes (14A, 14B), pour permettre le montage du vantail (20g, 20d) au moyen d'un axe (6) de solidarisation logé simultanément dans les alésages (114, 16) respectifs des pattes (14A, 14B) et de l'extrémité du vantail (20g, 20d), les extrémités des vantaux (20g, 20d) montées articulées entre les pattes (14A, 14B) respectives étant pourvues chacune d'au moins un logement (17) transverse à l'alésage (16) prévu pour l'axe (6) et débouchant dans cet alésage (16), chaque logement (17) étant prévu pour une tige ou vis (27) de blocage respective logée simultanément dans le corps du vantail (20g, 20d) et dans un logement (37) transversal ménagé dans l'axe (6) de solidarisation respectif, les vis (27) étant destinées à bloquer le démontage des axes (6) de solidarisation.

6. Dispositif de fermeture articulé selon la revendication 5 caractérisé en ce que les extrémités des logements (17) destinés à accueillir les têtes des tiges ou vis (27) de blocage respectives sont situées sur la face des vantaux (20g, 20d) disposées, en position de fermeture des vantaux, en vis à vis d'une plaque (4) respective, et/ou en vis-à-vis de la face latérale respective de l'encadrement, de façon que la présence des tiges ou vis (27) de blocage soit cachée pour un observateur lorsque le dispositif est en position fermée.

7. Dispositif de fermeture articulé selon la revendication 5 ou 6 caractérisé en ce que de la résine renforce la solidité du montages des tiges ou vis (27) de blocage dans les logements complémentaires des vantaux (20g, 20d) et axes (6) de solidarisation respectifs.

8. Dispositif de fermeture articulé selon l'une quelconque des revendications 1 à 7 caractérisé en ce que chaque vantail (20g, 20d) est constitué d'au moins deux barres en L (3A, 3B, respectivement 13A, 13B) horizontales dans lesquelles sont montés des barreaux (24) verticaux parallèles, les vantaux (20g, 20d) étant montés articulés par rapport à l'encadrement de l'ouverture au niveau des extrémités respectives des pieds des L formés par les barres (3A, 3B, 13A, 13B) horizontales.

9. Dispositif de fermeture articulé selon la revendication 3 ou 4 caractérisé en ce qu'il est disposé en vis-à-vis d'une fenêtre (23) d'obturation de l'ouverture, l'orifice d'introduction d'une clé (119) de commande des moyens (9, 12) de verrouillages des deux vantaux (20g, 20d) étant situé en vis-à-vis de la fenêtre (23) et en ce que les dimensions et dispositions des vantaux (20g, 20d) du dispositif de fermeture sont déterminées de façon qu'en position fermée, la distance séparant les moyens (9, 12) de verrouillage de la fenêtre (23) fermée est inférieure à la distance nécessaire pour permettre l'introduction, par un opérateur et de l'extérieur du bâtiment (1), de la clé (119) dans l'orifice de la serrure (19) des moyens (9, 12) de verrouillages des deux vantaux (20g, 20d).
